# EUROPÄISCHE PATENTSCHRIFT

(11) **EP 3 625 100 B1**
(45) Veröffentlichungstag und Bekanntmachung des Hinweises auf die Patenterteilung: **22.01.2025**
(21) Anmeldenummer: 18720194.2
(22) Anmeldetag: 19.04.2018
(51) Int. Cl.: B61D 25/00

(54) **HILFSRAHMEN ZUM EINSETZEN IN EINEN UNLÖSBAR MIT EINER AUSSENWAND VERBUNDENEN FENSTERRAHMEN, SCHIENENFAHRZEUG MIT EINEM FENSTERSYSTEM**
AUXILIARY FRAME FOR INSERTING INTO A WINDOW FRAME PERMANENTLY CONNECTED TO AN OUTER WALL, RAIL VEHICLE HAVING A WINDOW SYSTEM
CADRE AUXILIAIRE DESTINÉ À ÊTRE INSÉRÉ DANS UN CADRE DE FENÊTRE RELIÉ À DEMEURE À UNE PAROI EXTÉRIEURE, VÉHICULE FERROVIAIRE EQUIPÉ D'UN SYSTEME DE FENÊTRE

(30) Priorität: 18.05.2017 WO PCT/EP2017/061948; 12.07.2017 WO PCT/EP2017/067534
(43) Veröffentlichungstag der Anmeldung: 25.03.2020
(73) Patentinhaber: Stadler Rail AG, 9565 Bussnang (CH)
(72) Erfinder: LEGLER, Thomas, 8570 Weinfelden (CH); RUF, Nikolaus, 9000 St. Gallen (CH)
(74) Vertreter: Hepp Wenger Ryffel AG
(86) Internationale Anmeldenummer: PCT/EP2018/059992
(87) Internationale Veröffentlichungsnummer: WO 2018/210517

(56) Entgegenhaltungen:
- EP-A1- 0 515 953
- EP-A2- 0 144 620
- DE-A1- 3 117 103
- JP-A- H08 207 761

## Beschreibung

Die Erfindung betrifft ein Schienenfahrzeug mit einem Fenstersystem umfassend einen Hilfsrahmen, ein Verfahren zum Austausch einer Fensterscheibe eines Schienenfahrzeuges mit einem Hilfsrahmen, sowie ein Verfahren zur Herstellung eines Schienenfahrzeuges gemäss dem Oberbegriff der unabhängigen Ansprüche.

Es ist bei Fenstersystemen für Schienenfahrzeuge bekannt, dass der Austausch von beschädigten Fensterscheiben zu beachtlichen Wartungsarbeiten führt. Das Schienenfahrzeug muss zum Austausch ins Depot gebracht werden, da der Ausbau der Fensterscheibe nicht vom Bahnsteig aus durchgeführt werden kann. Dies führt zu langen Ausfallzeiten des Schienenfahrzeuges. Fenstersysteme, welche einfach ausbaubar sind, weisen oftmals konstruktionsbedingt von der Fahrzeugaussenwand abstehende Teile auf, welche die aerodynamischen Eigenschaften des Schienenfahrzeuges negativ beeinflussen.

Aus der DE 602004008411 T2 ist beispielsweise ein Montageverfahren zur Montage einer bündigen Verglasung für Hochgeschwindigkeitsschienenfahrzeuge bekannt. Es werden Scheiben auf einen Hilfsrahmen geklebt, der aus zwei horizontalen Profilen und zwei vertikalen Profilen besteht. Eine Einheit aus der Scheibe, einer Dichtung und dem Hilfsrahmen bildet das Fenster. Das Verfahren umfasst das Platzieren einer ersten Kante des Fensters in eine Rille, welche sich an einem horizontalen Abschnitt des Rahmens der Öffnung befindet. Anschliessend wird das Fenster gekippt, um die zweite Kante des Fensters, die der ersten gegenüberliegt, an den horizontalen Abschnitt des Rahmens der Öffnung heranzuführen. Schliesslich wird diese zweite Kante von innen mit herkömmlichen Befestigungsmitteln an dem Rahmen der Öffnung befestigt. Spachtelmasse wird zwischen der oberen Seite der Öffnung an dem oberen Profil angebracht, wodurch die Verbindung abgedichtet wird.

Nachteilig bei dem bekannten Fenstersystem ist, dass die Verwendung von Spachtelmasse zur Abdichtung des Fensters zu einer unlösbaren Verbindung führt. Beim Austausch des Fensters muss die Spachtelmasse zuerst entfernt werden. Beim Austausch von mehreren Fensterscheiben führt dies zu verhältnismässig langen Stillstandzeiten des Schienenfahrzeuges.

Aus der US 2014/0290529 A1 ist beispielsweise eine Fenstereinheit, welche einfach in ein Schienenfahrzeug, insbesondere in einen Schnellzug eingebaut werden kann, bekannt. Die Fenstereinheit umfasst einen Rahmen, welcher zwischen einer Innenverkleidung und einer Aussenverkleidung angebracht ist. Die Fenstereinheit umfasst weiter einen ersten Falz und einen zweiten Falz, sowie eine Dichtung, in welcher das Fenster angebracht ist. Die Dichtung wird im ersten Falz mit Hilfe eines Einspannrahmens, welcher im zweiten Falz platziert wird und durch eine Schraube am Rahmen befestigt. Die Schraube befindet sich so auf der Fahrzeuginnenseite und ist von ausserhalb des Schienenfahrzeuges nicht zugänglich. Zwischen dem Einspannrahmen und der Innenverkleidung ist eine weitere Dichtung angebracht.

Nachteilig bei dem bekannten Fenstersystem ist das keine ebene Aussenfläche entsteht. Die aerodynamischen Eigenschaften des Schienenfahrzeuges werden so durch das Fenstersystem negativ beeinflusst. Weiter muss zum Wechsel der Fensterscheibe die Schraube im Innenraum des Fahrzeuges gelöst werden. Ein Austausch der Fensterscheibe nur vom Bahnsteig aus ist deshalb nicht möglich.

Aus der EP 0 895 890 A1 ist beispielsweise eine Fenstersystem eines Schienenfahrzeuges bekannt. Das Fenstersystem umfasst eine erste Dichtung, in welcher eine Glasscheibe befestigt ist. Die erste Dichtung kann eine Verstärkung aus Metall umfassen. Die Fensterscheibe wird beispielsweise in die Dichtung geklebt. Die erste Dichtung wird von ausserhalb des Schienenfahrzeuges an einem Ansatz des Fahrzeugkastens durch einen Bolzen befestigt. Der Bolzen wird mit einem im Fahrzeug inneren angebrachten Gegenstück fixiert. Zwischen der ersten Dichtung und dem Fahrzeugkasten ist eine weitere Dichtung angebracht. Das Loch zum Einführen des Bolzens in die Dichtung kann von ausserhalb des Schienenfahrzeuges durch eine Abdeckung abgedeckt werden. Ein weiteres Schienenfahrzeug mit Fenstersystem ist aus dem Dokument EP 0 515 953 A1 bekannt.

Nachteilig bei dem bekannten Fenstersystem ist, dass keine ebene Aussenwand bestehend aus Fahrzeugkasten und Fensterscheibe gebildet wird. Die aerodynamischen Eigenschaften des Schienenfahrzeuges werden daher durch das Fenstersystem negativ beeinflusst.

Es ist die Aufgabe der vorliegenden Erfindung ein Schienenfahrzeug mit einem Fenstersystem zu schaffen, bei dem der Austausch der Fensterscheibe einfach, insbesondere direkt vom Bahnsteig aus vorgenommen werden kann. Weiter ist es die Aufgabe der Erfindung ein Fenstersystem bereitzustellen, welches die aerodynamischen Eigenschaften des Schienenfahrzeuges nicht negativ beeinflusst.

Die Aufgabe wird durch ein Schienenfahrzeug mit einem Fenstersystem, ein Verfahren zum Austausch einer Fensterscheibe eines Schienenfahrzeuges, sowie durch ein Verfahren zur Herstellung eines Schienenfahrzeuges gemäss den unabhängigen Ansprüchen gelöst.

Erfindungsgmäss umfasst das Fenstersystem einen Fensterrahmen in einer Öffnung einer Aussenwand des Schienenfahrzeuges, wobei der Fensterrahmen unlösbar mit der Aussenwand des Schienenfahrzeuges verbunden ist, und einen Hilfsrahmen, wobei der Hilfsrahmen zum Einsetzen in den unlösbar mit einer Aussenwand verbundenen Fensterrahmen des Schienenfahrzeuges wenigstens zwei, bevorzugt vier, Schenkel umfasst. An diesen Schenkeln ist eine Fensterscheibe angebracht. Erfindungsgemäss weist der Hilfsrahmen weiter wenigstens ein lösbares Befestigungsmittel je Schenkel zur Befestigung des Hilfsrahmens an dem Fensterrahmen auf. Der Hilfsrahmen ist so im Fensterrahmen befestigbar, dass eine ebene Aussenwandoberfläche entsteht. So kann der Hilfsrahmen, inklusive der Fensterscheibe durch Lösen der Befestigungsmittel einfach vom Fensterrahmen gelöst werden. Es kann ein neuer Hilfsrahmen, inklusive einer neuen Fensterscheibe einfach in den Fensterrahmen eingesetzt und an diesem befestigt werden. Ein aufwändiges Ausbauen der Fensterscheibe aus einem Rahmen und das Entfernen von Spachtelmasse oder anderen, nur schwierig lösbaren Verbindungselementen entfallen.

Der Angriffspunkt der Befestigungsmittel ist im Vergleich zur äusseren Oberfläche der Fensterscheibe zurückversetzt, so dass im montierten Zustand eine ebene Aussenwandfläche entstehen kann. Ein Angriffspunkt einer Schraube wäre beispielsweise die Kanten des Schraubenlochs. Um eine ebene Aussenwandoberfläche erhalten zu können müssten diese Schraubenlöcher daher zurückversetzt sein, zumindest die Schrauben versenkbar ausgebildet sein.

Mit unlösbar ist im Sinne dieser Anmeldung gemeint, dass die Verbindung nicht unzerstörbar oder nicht ohne grossen Aufwand lösbar ist. Eine lösbare Verbindung ist entsprechen eine ohne Zerstörung oder mit entsprechendem Werkzeug leicht zu lösende Verbindung. Eine lösbare Verbindung ist mehrmals lös- beziehungsweise anziehbar, ohne dass sich dabei die zu verbindenden Element oder das Verbindungselement wesentlich verändern.

Unter Schenkel ist im Sinne dieser Anmeldung ein gerades Profil, an welcher eine Fensterscheibe anbringbar ist zu verstehen. Eine ebene Aussenwandoberfläche meint im Sinne dieser Anmeldung eine im Wesentlichen ebene Aussenwandoberfläche. Selbstverständlich bleiben Fugen zwischen den einzelnen Bauteilen vorhanden, die jedoch die Aerodynamik nicht wesentlich beeinflussen.

In einer Ausführungsform ist die Fensterscheibe an den Schenkeln angeklebt.

Das Ankleben der Fensterscheibe am Fensterrahm stellt eine einfache und damit kosteneffiziente Art der Befestigung der Fensterscheibe an den Schenkeln dar.

Wenigstens einer der Schenkel des Hilfsrahmens ist als Z-Profil ausgebildet. Das Z-Profil besteht aus einer ersten Profilwand, einer zu ersten Profilwand senkrecht verlaufenden zweiten Profilwand und einer zur zweiten Profilwand senkrecht verlaufenden dritten Profilwand.

Die senkrecht zueinander verlaufenden Profilwände erlauben ein einfaches Anbringen der Fensterscheibe im Z-Profil. So wird die Verwendung von einfachen Befestigungsmitteln, insbesondere Klebstoff zur Verbindung zwischen der Fensterscheibe und dem 2-Profil ermöglicht.

Mit senkrecht ist im Wesentlichen senkrecht gemeint. Die Profile können auch in einem von 90° abweichenden Winkel zueinander angeordnet sein, wobei dann bevorzugt auch die Fensterscheibe eine entsprechende Form aufweisen muss. Die Anordnung der Schenkel ist so gewählt, dass die Fensterscheibe problemlos in die Schenkel einsetzbar ist.

In einer Ausführungsform sind alle Schenkel, insbesondere vier Schenkel des Hilfsrahmens, als Z-Profile ausgebildet.

So wird die Fensterscheibe rundherum durch das Z-Profil umgeben. Die Fensterscheibe ist so besonders gut, das heisst sicher und fest im Hilfsrahmen anbringbar.

In einer bevorzugten Ausführungsform ist die Fensterscheibe wenigstens zumindest teilweise an zwei Profilwänden angebracht. In einer besonders bevorzugten Ausführungsform ist die Fensterscheibe zumindest teilweise an drei Profilwänden des Z-Profils angebracht.

So wird eine feste Verbindung zwischen der Fensterscheibe und dem Z-Profil ermöglicht. Wird die Fensterscheibe mit zwei Profilwänden des Z-Profils verbunden, so bleibt die dritte Profilwand des Z-Profils ohne Berührung zur Fensterscheibe. Diese Profilwand kann zur Bildung der Aussenwandoberfläche genutzt werden. Ist die Fensterscheibe mit allen drei Profilwänden des 2-Profils verbunden, entsteht eine weitere, dritte Verbindungsfläche, an welcher beispielsweise Klebstoff angebracht werden kann. Durch diese weitere, dritte Verbindungsebene kann die Fensterscheibe noch fester an das Z-Profil verbunden werden.

In einer bevorzugten Ausführungsform umfasst der Hilfsrahmen ein Befestigungsprofil. Das Befestigungsprofil umfasst eine Aufnahme für die lösbaren Befestigungsmittel und/oder die Befestigungsmittel.

In einer Ausführungsform sind der Hilfsrahmen und das Befestigungsprofil einstückig ausgeführt.

In einer Ausführungsform sind die Befestigungsmittel unverlierbar in der Aufnahme des Befestigungsprofils angebracht.

Befestigungsmittel sind beispielsweise Schrauben, Stifte, Nieten, Klemmelemente und dergleichen.

Der modulare Aufbau des Hilfsrahmens bestehend aus einem 2-Profil und einem Befestigungsprofil erlaubt eine einfache Herstellung des Hilfsrahmens. So können das z-Profil und das Befestigungsprofil unabhängig voneinander hergestellt werden und anschliessend zu einem Hilfsrahmen verbunden werden.

In einer bevorzugten Ausführungsform ist das Befestigungsprofil fest mit dem restlichen Hilfsrahmen verbunden. In einer besonders bevorzugten Ausführungsform das Befestigungsprofil fest mit dem restlichen Hilfsrahmen verklebt.

Die feste Verbindung zwischen dem Z-Profil und dem Befestigungsprofil erlaubt das Bilden eines Hilfsrahmens, welcher aus zwei Stücken besteht, jedoch als quasi einstückiger Hilfsrahmen gehandhabt werden kann.

In einer bevorzugten Ausführungsform ist der Hilfsrahmen umlaufend von einer Dichtung umgeben. Bevorzugt ist der Hilfsrahmen umlaufend von einer Flachdichtung umgeben. Die Dichtung ist unverlierbar am Hilfsrahmen angebracht.

Der Hilfsrahmen bildet so eine Baueinheit, welche ohne das Anbringen von weiteren Teilen direkt in den Fensterrahmen eingesetzt und eingebaut werden kann. Die Verbindung zwischen dem Hilfsrahmen und dem Fensterrahmen wird durch die am Hilfsrahmen vorhandene Dichtung abgedichtet. Die Montage des Hilfsrahmens im Fensterrahmen des Schienenfahrzeuges wird so vereinfacht und die Stillstandzeit des Schienenfahrzeugs, welche zum Austausch der Fensterscheibe benötigt wird reduziert.

Zur Lösung der Aufgabe führt also ein Schienenfahrzeug mit einem Fenstersystem. Das Fenstersystem umfasst einen Fensterrahmen in einer Öffnung einer Aussenwand des Schienenfahrzeuges. Der Fensterrahmen ist unlösbar mit der Aussenwand verbunden. Bevorzugt ist der Fensterrahmen mit der Aussenwand verklebt. Das Fenstersystem umfasst weiter einen Hilfsrahmen, wie vorhergehend beschrieben. Erfindungsgemäss ist der Hilfsrahmen derart mit dem Fensterrahmen verbindbar, dass eine ebene Aussenwandoberfläche entsteht.

Ein solches Schienenfahrzeug ermöglicht ein einfaches Auswechseln des Hilfsrahmens, inklusive der Fensterscheibe. Weiter werden die aerodynamischen Eigenschaften des Schienenfahrzeuges nicht negativ durch das Fenstersystem beeinflusst, da dieses zusammen mit der Aussenwand eine ebene Aussenwandoberfläche bildet.

Eine ebene Aussenwandoberfläche ist im Sinne dieser Anmeldung als eine im Wesentlichen ebene Aussenwandoberfläche zu verstehen. Eine solche Aussenwandoberfläche ist frei von abstehenden Gegenständen. Sie bildet eine ebene Fläche und bietet so dem Fahrtwind nur sehr wenig aerodynamischen Widerstand. Selbstverständlich bleiben Fugen zwischen den einzelnen Bauteilen vorhanden.

Der Fensterrahmen des Schienenfahrzeuges bildet eine Öffnung. Die Öffnung ist derart ausgebildet, dass der Hilfsrahmen in die Öffnung eingeführt werden kann. Der Fensterrahmen ist derart ausgebildet, dass der Hilfsrahmen am Fensterrahmen montierbar ist. Hierzu sind bevorzugt Befestigungsmittelaufnahmen im Fensterrahmen vorgesehen, die komplementär zu den Befestigungsmitteln am Hilfsrahmen ausgebildet sind. Alternativ können die Befestigungsmittel am Fensterrahmen und die dazu komplementären Aufnahmen am Hilfsrahmen vorgesehen sein. Eine äussere Fläche der Fensterscheibe kommt im montierten Zustand so zu liegen, dass diese eben zur Aussenseite der Aussenwand des Schienenfahrzeuges liegt.

Vorteilhaft erweist sich, dass so der Hilfsrahmen in den Fensterrahmen eingesetzt und an diesem montiert werden kann. So kann der Hilfsrahmen, inklusive der Fensterscheibe einfach in das Schienenfahrzeug eingesetzt und an diesem montiert werden. Trotz der einfachen Montagemöglichkeit des Hilfsrahmens im Fensterrahmen des Schienenfahrzeuges entstehen keinerlei Nachteile bezüglich den aerodynamischen Eigenschaften des Schienenfahrzeuges. So entsteht ein einfach montierbares Fenstersystem, welches ebenfalls die im Bau von Hochgeschwindigkeitsschienenfahrzeugen gewünschten aerodynamischen Eigenschaften aufweist.

In einer bevorzugten Ausführungsform umfasst der Fensterrahmen eine Feinjustierungseinheit zur Feinjustierung der Position, in welcher der Fensterrahmen in der Aussenwand befestigt ist.

Vorteilhaft erweist sich, dass so trotz gegebenenfalls vorhandener Fertigungstoleranz des Fensterrahmens und/oder der Aussenwand durch Feinjustierung der Fensterrahmen so in der Aussenwand platziert werden kann, dass eine ebene Aussenwandoberfläche entsteht.

In einer Ausführungsform umfasst die Feinjustierungseinheit eine Spannvorrichtung, sowie eine Schraube zur Justierung der Spannvorrichtung. Die Spannvorrichtung übt einen Druck auf elastische Elemente, welche zwischen dem Fensterrahmen und der Aussenwand angebracht sind aus. Der Druck kann durch die Schraube eingestellt werden. Je nach Druck ergibt sich eine entsprechende Verformung der elastischen Elemente, wodurch die Position des Fensterrahmens relativ zur Aussenwand feinjustiert werden kann.

In einer Ausführungsform ist die Feinjustierung so ausgebildet, dass die Justierung nach Anbringung und vor Trocknung eines Klebestoffes zur Herstellung von Klebungen zwischen dem Fensterrahmen und der Aussenwand durchgeführt werden muss. Solange der Klebstoff noch nicht getrocknet ist, kann über die Feinjustierungseinheit die Position des Fensterrahmens relativ zur Aussenwand justiert werden. Ist der Klebestoff erstmal getrocknet, ist die Position nicht mehr veränderbar. Die Feinjustierungseinheit verliert so nach dem Trocknen des Klebestoffes ihre Funktion. Im montierten Zustand ist keine Justierung mehr möglich.

Erfindungsgemäss entsteht im montierten Zustand des Hilfsrahmens eine Fuge zwischen dem Hilfsrahmen und dem Fensterrahmen. Ein weiteres Profil, insbesondere ein Gummiprofil ist in die Fuge eingeführt.

Dieses weitere Profil schliesst die Aussenwand flächenbündig ab.

Durch das weitere Profil kann eine Fuge, welche zur Montage des Hilfsrahmens im Fensterrahmen notwendig sein kann nach der Montage flächenbündig abgeschlossen werden. So wird erreicht, dass das Fenstersystem sowohl einfach montierbar, als auch aerodynamisch vorteilhaft ausgebildet ist.

Das weitere Profil ist einer Ausführungsform als ein den gesamten Hilfsrahmen umlaufendes Profil ausgebildet. In einer weiteren Ausführungsform ist das den gesamten Hilfsrahmen umlaufende weitere Profil in mehrere Teilprofile unterteilt.

In einer bevorzugten Ausführungsform enthält das weitere Profil eine Bohrung. In einer besonders bevorzugten Ausführungsform enthält das weitere Profil eine Entwässerungsbohrung.

So kann das weitere Profil einfach aus der Fuge des Schienenfahrzeuges entfernt werden. Dazu wird ein Werkzeug in die Bohrung einführt und das weitere Profil aus der Fuge gehoben. Neben der eigentlichen Funktion, beispielsweise der Entwässerungsfunktion hat die Bohrung so eine weitere Funktion, nämlich das Ermöglichen einer einfachen Entfernung des weiteren Profils aus der Fuge des Schienenfahrzeuges.

In einer bevorzugten Ausführungsform weist der Fensterrahmen des Schienenfahrzeuges einen ersten Falz und einen zweiten Falz auf. Der Hilfsrahmen liegt im montierten Zustand auf dem zweiten Falz auf.

Der erste Falz und der zweite Falz erlauben ein einfaches Anbringen des Hilfsrahmens im Fensterrahmen. So bietet der zweite Falz dem Hilfsrahmen eine Auflagefläche, auf welcher der Hilfsrahmen im montierten Zustand aufliegt.

In einer bevorzugten Ausführungsform ist der Hilfsrahmen durch Befestigungsmittel an einer vertikalen Seite des ersten Falzes befestigbar. Das weitere Profil liegt im montierten Zustand auf einer horizontalen Seite des ersten Falzes auf.

Vorteilhaft erweist sich, dass so der Hilfsrahmen nicht nur auf dem zweiten Falz aufliegt, sondern auch noch an einer vertikalen Seite des ersten Falzes befestigt werden kann. So ist der Hilfsrahmen fest mit dem Fensterrahmen verbindbar. Der Hilfsrahmen und der Falz sind dabei so ausgebildet, dass das weitere Profil nach dem Montieren des Hilfsrahmens am Fensterrahmen in die entstanden Fuge eingeführt werden kann. Das weitere Profil liegt so auf der vertikalen Wand des ersten Falzes und füllt so die Fuge die zwischen dem ersten Falz und dem Hilfsrahmen entstanden ist. Wird das weitere Profil entsprechend ausgeführt, so entsteht eine ebene Aussenwandoberfläche, welche aus der Schienenfahrzeugaussenwand, dem weiteren Profil, und der Fensterscheibe des Hilfsrahmens gebildet wird. Eine solche ebene Aussenwandoberfläche bietet besonders vorteilhafte aerodynamische Eigenschaften. Das Schienenfahrzeug weist so ein einfach ein- beziehungsweise ausbaubares Fenstersystem auf, welches zusätzlich die Bildung einer Schienenfahrzeugaussenwand mit vorteilhaften aerodynamischen Eigenschaften erlaubt.

Die Befestigungsmittel sind erfindungsgemäß derart in der Fuge platziert und angeordnet, dass sie bevor das weitere Profil angebracht wird beziehungsweise nach dem es entfernt wurde vom Fahrzeugäusseren befestigbar beziehungsweise lösbar sind. Die Befestigungsmittel sind dabei derart angeordnet, dass sie nach Anbringen des weiteren Profils von diesem abgedeckt werden.

So können die Befestigungsmittel von ausserhalb des Schienenfahrzeuges gelöst beziehungsweise angebracht werden. Der Hilfsrahmen kann so von ausserhalb des Schienenfahrzeuges am Fensterrahmen montiert beziehungsweise demontiert werden. Dieses ermöglicht ein Austausch des Hilfsrahmens, inklusive der Fensterscheibe von ausserhalb des Schienenfahrzeuges. Der Austausch kann so beispielsweise vom Bahnsteig aus bewerkstelligt werden, ohne dass das Schienenfahrzeug an einen speziellen Standplatz gebracht werden muss. So kann die Stillstandzeit, welche zum Austausch der Fensterscheiben benötigt wird reduziert werden. Insbesondere entfallen die sonst beim Austausch von Fensterscheiben nötigen, aufwendigen, technisch anspruchsvollen Handwerkarbeiten, wie beispielsweise das Anbringen von Spachtel-, beziehungsweise Dichtungsmasse. Der Austausch der Fensterscheibe, das heisst des Hilfsrahmens kann durch Lösen von einfach zugänglichen Befestigungsmittel bewerkstelligt werden. Dies kann auch von ungeschultem Personal ausgeführt werden. Das Personal, welches den Austausch der Fensterscheiben vornimmt braucht also keine speziellen handwerkliche Ausbildung. Durch das Abdecken der Befestigungsmittel mit einem weiteren Profil nach dem Austausch des Hilfsrahmens ist es möglich im montierten Zustand eine ebene Aussenwandoberfläche des Schienenfahrzeuges zu erreichen. Dadurch wird insbesondere der Fahrtwiderstand des Schienenfahrzeuges reduziert.

Der Fensterrahmen ist so in der Aussenwand angebracht, dass dieser auf der Aussenseite des Schienenfahrzeuges nicht über die Aussenwand hinaus ragt. Auf der Innenseite des Schienenfahrzeuges kann der Fensterrahmen über die Aussenwand hinausragen. Ebenfalls ist der Hilfsrahmen so im Fensterrahmen anbringbar, dass dieser auf der Schienenfahrzeugaussenseite nicht über den Fensterrahmen und somit nicht über die Aussenwand hinausragt. Der Hilfsrahmen kann im montierten Zustand auf der Schienenfahrzeuginnenseite über die Aussenwand und/oder den Fensterrahmen hinausragen. Bevorzugt ist die Dicke des Hilfsrahmens im Querschnitt daher kleiner als die Dicke des Fensterrahmens im Querschnitt.

Bevorzugt ist der Fensterrahmen so ausgebildet, dass dieser auf der Schienenfahrzeugaussenseite einen durchgehend flächenbündigen Abschluss mit der Aussenwand bildet. Der Hilfsrahmen ist erfindungsgemäß so ausgebildet, dass dieser im montierten Zustand zumindest teilweise einen flächenbündigen Abschluss mit dem Fensterrahmen, das heisst auch mit der Aussenwand auf der Schienenfahrzeugaussenseite bildet, wobei der Abschluss des Hilfsrahmens anderenfalls gegenüber der Aussenwand zum Fahrzeuginneren zurückversetzt ist. So bildet sich in den Bereichen, in welchen der Hilfsrahmen, der Fensterrahmen und die Aussenwand flächenbündig sind eine ebene Aussenwandoberfläche. In den Bereichen, in welchem der Hilfsrahmen im montierten Zustand gegenüber der Aussenwandoberfläche der Schienenfahrzeugaussenseite zurückversetzt ist entstehen Fugen. Diese können durch das Anbringen von einem oder mehreren weiteren Profilen so gefüllt werden, dass auf der Schienenfahrzeugaussenseite eine durchgehende ebene Aussenwandoberfläche entsteht. Eine solche ebene Aussenwandoberfläche weist einen geringen Strömungswiderstand auf.

Bevorzugt kann ein Austausch der Scheibe ohne Demontage von Innenverkleidungsteilen, wie beispielsweise einen Rahmen des Innenausbaus erfolgen. Beim Ersteinbau vorgenommene Einstellarbeiten der Innenverkleidung müssen so beim Austausch der Scheibe - das heisst beim Einbau der Austauschscheibe - nicht angepasst werden.

Vorteilhaft erweist sich, dass so der Austausch der Fensterscheibe ohne aufwendige Einstellarbeiten vorgenommen werden kann und dadurch die Stillstandzeit des Schienenfahrzeuges bei einem Fensterscheibenwechsel weiter reduziert werden kann.

Zur Lösung der Aufgabe führt ebenfalls ein Verfahren zum Austausch einer Fensterscheibe eines Schienenfahrzeuges wie vorhergehend beschrieben. Das Verfahren umfasst die folgenden Schritte:
- Lösen von Befestigungsmitteln. Bevorzugterweise werden die Befestigungsmittel gelöst nach dem ein weiteres Profil, insbesondere ein Gummiprofil vom Fenstersystem entfernt wurde.
- Austausch des Hilfsrahmens durch einen neuen Hilfsrahmen.
- Fixieren von Befestigungsmitteln zur Befestigung des neuen Hilfsrahmens am Fensterrahmen. Erfindungsgemäß werden die Befestigungsmittel anschliessend durch das weitere Profil abgedeckt.

Vorteilhafter erweist sich das durch dieses Verfahren der Austausch der Fensterscheibe durch den Austausch eines Hilfsrahmens, welcher eine Fensterscheibe beinhaltet einfach bewerkstelligt werden kann. Anstelle von aufwändigem, handwerklich anspruchsvollem Austauscharbeiten zum Austausch einer Fensterscheibe, fallen lediglich einfache, von ungeschultem Personal durchführbare Austauscharbeiten, das heisst Lösen von Befestigungsmitteln und Anbringen von Befestigungsmitteln an. Die Stillstandzeit welche zum Austausch von Fensterscheiben am Schienenfahrzeug benötigt wird kann durch dieses Verfahren reduziert werden. Das Schienenfahrzeug ist so schneller wieder einsatzfähig.

Zur Lösung der Aufgabe führt ebenfalls ein Verfahren zur Herstellung eines Schienenfahrzeuges umfassend einen Hilfsrahmen wie vorhergehend beschrieben. Das Verfahren umfasst die folgenden Schritte:
- Anbringen eines Fensterrahmens in einer Öffnung einer Aussenwand des Schienenfahrzeuges. Bevorzugterweise wird der Fensterrahmen in der Öffnung der Aussenwand des Schienenfahrzeuges angeklebt.
- Herstellen eines Hilfsrahmens wie folgt:
   * Bereitstellen einer Fensterscheibe, 1
   * Bereitstellen von wenigstens zwei Schenkeln, welche den Hilfsrahmen formen,
   * Anbringen, insbesondere durch Klebungen, der Fensterscheibe an die wenigstens zwei Schenkel,
   * Bereitstellen von lösbaren Befestigungsmitteln zur Befestigung des Hilfsrahmens am Fensterrahmen, wobei wenigstens ein Befestigungsmittel je Schenkel vorgesehen ist, wobei die Befestigungsmittel derart angeordnet sind, dass im montierten Zustand eine ebene Aussenwandoberfläche entsteht.
- Einfügen des Hilfsrahmens in den Fensterrahmen.
- Befestigen des Hilfsrahmens im Fensterrahmen durch das Anbringen von Befestigungsmitteln vom Fahrzeugäusseren her sowie Anbringen eines weiteren Profils, insbesondere Gummiprofils, zwischen dem Fensterrahmen und dem Hilfsrahmen.

Ein durch ein solches Verfahren hergestelltes Schienenfahrzeug weist den Vorteil auf, dass die Fensterscheiben besonders einfach austauschbar sind. Die Fensterscheiben können durch einfaches Austauschen der Hilfsrahmen ausgetauscht werden. Der Hilfsrahmen ist lösbar in dem Fensterrahmen des Schienenfahrzeuges durch Befestigungsmittel angebracht. So kann durch einfaches Lösen der Befestigungsmittel der Hilfsrahmen vom Schienenfahrzeug gelöst werden. Anschliessend kann ein neuer Hilfsrahmen mit einer neuen Fensterscheibe in den Fensterrahmen eingesetzt werden und durch einfaches Anbringen von Befestigungsmitteln mit dem Fensterrahmen verbunden werden. Aufwändige, handwerklich anspruchsvolle Arbeiten sind zum Austausch der Fensterscheibe nicht mehr nötig. Die Stillstandzeit eines nach einem solchen Verfahren hergestellten Schienenfahrzeuges aufgrund von auszutauschenden Fensterscheiben wird so reduziert.

Das Anbringen eines weiteren Profils ermöglicht das Bereitstellen einer ebenen Schienenfahrzeugaussenwandoberfläche trotz einer durch den Hilfsrahmen verursachten Fuge. Eine solche Aussenwandoberfläche bietet vorteilhafte aerodynamische Eigenschaften. Dies ist insbesondere bei Schnellzügen besonders vorteilhaft.

Die Erfindung wird im Folgenden anhand vom Ausführungsbeispielen in Figuren weiter erläutert. Hierbei zeigen:
- Figur 1:: Darstellung einer ersten Ausführungsform eines Fenstersystems in einer vertikalen Schnittansicht durch den unteren, horizontalen Schenkel des Fenstersystems.
- Figur 2:: Eine Darstellung der ersten Ausführungsform des Fenstersystems in einer horizontalen Schnittansicht durch einen vertikalen Schenkel des Fenstersystems.
- Figur 3:: Darstellung der ersten Ausführungsform des Fenstersystems in einer vertikalen Schnittansicht durch einen oberen, horizontalen Schenkel des Fenstersystems.
Figur 1 zeigt eine Aussenwand 2 eines Schienenfahrzeuges 4. Auf der rechten Seite der Aussenwand 2 befindet sich das Schienenfahrzeuginnere. Auf der linken Seite der Aussenwand 2 befindet sich das Schienenfahrzeugäussere. In einer Öffnung 15 der Aussenwand 4 befindet sich ein Fenstersystem 13. Das Fenstersystem 13 umfasst einen Fensterrahmen 3 und einen Hilfsrahmen 1 (Fensterpaket). Der Fensterrahmen 3 ist an der Aussenwand 2 durch Klebungen 25 befestigt. Der Fensterrahmen 3 weisst einen ersten Falz 16 und eine zweiten Falz 17 auf. Im ersten und zweiten Falz 16, 17 ist der Hilfsrahmen 1 angebracht. Der Hilfsrahmen 1 beinhaltet vier rechtwinklig zu einander angeordneten Schenkeln 5 (nicht gezeigt). Der Hilfsrahmen 1 ist durch lösbare Schrauben 7 (nicht sichtbar) mit dem Fensterrahmen 3 verbunden. Der Hilfsrahmen 1 ist durch die Schrauben 7 an den Fensterrahmen 3 anbringbar beziehungsweise von diesem lösbar. Ist der Hilfsrahmen 1 im Fensterrahmen 3 des Schienenfahrzeuges 4 angebracht, so entsteht durch Anbringen eines Gummiprofils 12 eine ebene Aussenwandoberfläche 14. Die Dicke des Hilfsrahmens 1 ist kleiner als die Dicke des Fensterrahmens 3.

Der Fensterrahmen 3 umfasst weiter eine Feinjustierungseinheit 26. Die Feinjustierungseinheit 26 ermöglicht es die Position des Fensterrahmens 3 in der Aussenwand 2 des Schienenfahrzeuges zu verstellen. So kann die Position des Fensterrahmens 3 derart justiert werden, dass dieser mit der Aussenseite der Aussenwand 2 eine ebene Oberfläche bildet.

Der Hilfsrahmen 1 besteht aus einem Z-Profil 8 und einem Befestigungsprofil 10. Das Z-Profil 8 und das Befestigungsprofil 10 sind im gezeigten Ausführungsbeispiel einstückig ausgeführt. Der Hilfsrahmen 1 umfasst weiter eine Fensterscheibe 6, welche am Z-Profil 8 des Hilfsrahmens 1 durch Klebungen 25 angebracht ist. Das Z-Profil 8 weist eine erste Profilwand 9a auf, eine zweite zur ersten Profilwand 9a senkrecht verlaufender Profilwand 9b und eine dritte zur zweiten Profilwand 9b senkrecht verlaufender Profilwand 9c auf. An den Profilwänden 9a, c ist die Fensterscheibe 6 angeklebt Die erste Profilwand 9a und die zweite Profilwand 9b umkragen das Befestigungsprofil 10 teilweise. Die beiden Profilwände 9a, 9b werden ihrerseits von der Fensterscheibe 6 umkragt. Die Fensterscheibe 6 weist dazu einen Falz auf. Die zweite Profilwand 9b und die dritte Profilwand 9c des Z-Profils 8 umkragen eine weitere Kante der Fensterscheibe 6.

So entsteht ein Hilfsrahmen 1, welcher die Fensterscheibe 6 und das Z-Profil 8, welches im gezeigten Ausführungsbeispiel einstückig mit dem Befestigungsprofil 10 ausgebildet ist umfasst. Die zuvor genannten Teile bilden so eine Baueinheit (Fensterpaket). Zu dieser Baueinheit des Hilfsrahmens 1 gehören weiter zwei Dichtungen 20. Die Dichtungen 20 sind als O-Ring-Dichtungen ausgeführt und am Befestigungsprofil 10 angebracht. Sie sind so angebracht, dass die Dichtungen 20 nicht verloren gehen können. Der Hilfsrahmen 1 (Fensterpaket) kann so als Baueinheit direkt in den Fensterrahmen 3 des Schienenfahrzeuges eingesetzt werden und an diesem montiert werden.

Dazu weist der Hilfsrahmen 1, beziehungsweise das Befestigungsprofil 10 eine Aufnahme 11 für die Schrauben 7 auf. Diese Aufnahme 11 verläuft vertikal, so diese sie im montierten Zustand an eine vertikale Wand des ersten Falzes über einem Gewinde (nicht gezeigt) im Fensterrahmen 3 zu liegen kommt. Das Befestigungsprofil 10 kann so durch Anbringen von Schrauben 7 an dem vertikalen Teilstück des ersten Falzes 16 befestigt werden.

Auf dem Befestigungsprofil 10 ist eine pilzförmige Erhebung 22 vorhanden. Die Aufnahme 11 ist in einer Aussparung dieser Erhebung 22 ausgeführt. Die Aussparung ist so ausgeführt, dass die Schraube 7, sowie deren Schraubenkopf darin Platz findet.

Ist der Hilfsrahmen 1 im Fensterrahmen 3 des Schienenfahrzeuges 4 eingesetzt so entsteht zwischen dem Hilfsrahmen 1 und dem Fensterrahmen 3 eine Fuge 18. Die Fuge 18 kann durch das Gummiprofil 12 zur restlichen Schienenfahrzeugaussenwand 2 flächenbündig abgeschlossen werden. Das Gummiprofil 12 wird dazu auf die pilzförmige Erhebung 22 aufgesetzt und so in der Fuge 18 fixiert. So können die Schraubenköpfe durch das Gummiprofil 12 überdeckt und die Fuge 18 gefüllt werden. Im montierten Zustand entsteht so eine ebene Aussenwandoberfläche 14.

Damit das Gummiprofil 12 zum Austausch des Hilfsrahmens 1 entfernt werden kann, weist es eine Entwässerungsbohrung 19 auf. Über die Entwässerungsbohrung 19 kann das Gummiprofil 12 mit einem herkömmlichen Werkzeug, beispielsweise einem Schraubenzieher aus der Fuge 18 entfernt werden. So werden die Schrauben 7 zugänglich und können zum Austausch des Hilfsrahmens 1 gelöst werden.

In Figur 2 ist ein weiterer, vertikal verlaufender Schenkel 5 des Z-Profils 8 erkennbar. Der dadurch entstehende Schenkel 5 des Hilfsrahmens 1 ist durchweitere Schrauben 7 (nicht gezeigt) mit dem entsprechenden vertikalen Schenkel des Fensterrahmens 3 verbunden. Das Gummiprofil 12 verläuft auch hier in der Fuge 18, welche sich zwischen dem Fensterrahmen 3 und dem Hilfsrahmen 1 bildet. Teile, welche in entsprechender Form bereits in Figur 1 beschriftet und in den entsprechenden Absätzen beschrieben wurden, werden in Fig. 2, mit Ausnahme von einigen Teilen, welche zur einfacheren Orientierung erneut beschriftet sind, nicht nochmals beschriftet. Die Beschreibung der bereits erwähnten Teile wird nicht wiederholt, wobei auf die vorhergehende Beschreibung verwiesen wird..

In Figur 3 ist der obere, horizontale Teil des Hilfsrahmens 1, beziehungsweise des Fensterrahmens 3, welche parallel zu den in Figur 1 gezeigten Teilen verlaufen, erkennbar. Teile, welche in entsprechender Form bereits in Figur 1 oder 2 beschriftet und in den entsprechenden Absätzen beschrieben wurden, werden in Fig. 3, mit Ausnahme von einigen Teilen, welche zur einfacheren Orientierung erneut beschriftet sind, nicht nochmals beschriftet. Die Beschreibung der bereits erwähnten Teile wird nicht wiederholt, wobei auf die vorhergehende Beschreibung verwiesen wird.

In Figur 1 bis 3 sind somit Querschnitte durch drei verschiedenen Schenkel 5 des Fenstersystems 3 gezeigt. In der in Figur 1 bis 3 dargestellten ersten Ausführungsform der Erfindung umläuft der Hilfsrahmen 1 und der Fensterrahmen 3 die gesamte rechteckige Öffnung 15 in der Aussenwand 2 des Schienenfahrzeuges 4. Der Hilfsrahmen 1 weisst in dieser Ausführungsform also vier Schenkel in Form eines Z-Profils 8, welche rechtwinklig mit einander verbunden sind auf. Auch das Gummiprofil 12 umläuft die gesamte Öffnung und ist als ein einziges Stück ausgeführt.

## Patentansprüche

1. Schienenfahrzeug (4) mit einem Fenstersystem (13), das Fenstersystem (13) umfassend
- einen Fensterrahmen (3) in einer Öffnung (15) einer Aussenwand (2) des Schienenfahrzeuges (4), wobei der Fensterrahmen (3) unlösbar mit der Aussenwand (2) verbunden ist, insbesondere mit der Aussenwand durch Klebungen (25) verbunden ist,
- einen Hilfsrahmen (1), wobei der Hilfsrahmen (1) wenigstens zwei Schenkel (5) aufweist, wobei eine Fensterscheibe (6) an den Schenkeln (5) angebracht ist, insbesondere an diesen angeklebt ist, wobei der Hilfsrahmen (1) weiter wenigstens ein lösbares Befestigungsmittel (7) je Schenkel (5) zur Befestigung des Hilfsrahmens (1) an dem Fensterrahmen (3) aufweist, wobei wenigstens einer der Schenkel (5) des Hilfsrahmens (1) als Z-Profil (8) ausgebildet ist, insbesondere alle der Schenkel (5) des Hilfsrahmens (1) als Z-Profile (8) ausgebildet sind, wobei das Z-Profil aus einer ersten Profilwand (9a), einer zur ersten Profilwand (9a) senkrecht verlaufenden zweiten Profilwand (9b) und einer zur zweiten Profilwand (9b) senkrecht verlaufenden dritten Profilwand (9c) besteht
- wobei im montierten Zustand des Hilfsrahmens (1) eine Fuge (18) zwischen dem Hilfsrahmen (1) und dem Fensterrahmen (3) entsteht, wobei ein weiteres Profil (12), insbesondere ein Gummiprofil in die Fuge (18) eingeführt ist und dieses die Aussenwand (2) flächenbündig abschliesst
- wobei die Befestigungsmittel (7), welche insbesondere Schrauben sind, in der Fuge (18) platziert und derart angeordnet sind, dass sie bevor das weitere Profil (12) angebracht wurde vom Fahrzeugäusseren befestigbar beziehungsweise lösbar sind und nach Anbringung des weiteren Profils (12) von diesem abgedeckt werden.
- wobei der Hilfsrahmen (1) derart mit dem Fensterrahmen (3) verbindbar ist, dass eine ebene Aussenwandoberfläche (14) entsteht.

2. Schienenfahrzeug (4) gemäss Anspruch 1, wobei die Fensterscheibe (6) wenigstens an zwei, bevorzugt an drei Profilwänden (9) des Z-Profils (8) angebracht ist.

3. Schienenfahrzeug (4) gemäss einem der vorangehenden Ansprüche, wobei dieser ein Befestigungsprofil (10) umfasst, wobei das Befestigungsprofil (10) eine Aufnahme (11) für die lösbaren Befestigungsmittel (7) umfasst.

4. Schienenfahrzeug (4) gemäss Anspruch 3, wobei das Befestigungsprofil (10) mit dem restlichen Hilfsrahmen (1) fest verbunden, insbesondere verklebt oder insbesondere einstückig ausgeführt ist.

5. Schienenfahrzeug (4) gemäss einem der vorangehenden Ansprüche, wobei der Hilfsrahmen (1) umlaufend von einer Dichtung (20), insbesondere Flachdichtung oder insbesondere O-RingDichtung umgeben ist, wobei die Dichtung (20) unverlierbar am Hilfsrahmen (1) angebracht ist.

6. Schienenfahrzeug (4) gemäss einem der vorhergehenden Ansprüche, wobei der Fensterrahmen (3) eine Öffnung bildet, welche derart ausgebildet ist, dass der Hilfsrahmen (1) in die Öffnung eingeführt werden kann, wobei der Fensterrahmen (3) derart ausgebildet ist, dass der Hilfsrahmen (1) am Fensterrahmen (3) montierbar ist, wobei eine äussere Fläche der Fensterscheibe (6) im montierten Zustand so zu liegen kommt, dass diese eben zur Aussenseite der Aussenwand (2) des Schienenfahrzeuges (4) liegt.

7. Schienenfahrzeug (4) gemäss einem der vorhergehenden Ansprüche, wobei am Fensterrahmen (3) eine Feinjustierungseinheit (26) zur Feinjustierung der Position, in welcher der Fensterrahmen (3) im montierten Zustand in der Aussenwand (2) zu liegen kommt umfasst.

8. Schienenfahrzeug (4) gemäss einem der vorhergehenden Ansprüche, wobei das weitere Profil (12) eine Bohrung (19), insbesondere eine Entwässerungsbohrung enthält.

9. Schienenfahrzeug (4) gemäss einem der vorhergehenden Ansprüche, wobei der Fensterrahmen (3) einen ersten Falz (16) und einen zweiten Falz (17) aufweist, wobei der Hilfsrahmen (1) im montierten Zustand auf dem zweiten Falz (17) aufliegt.

10. Schienenfahrzeug (4) gemäss Anspruch 9, wobei der Hilfsrahmen (1) durch die Befestigungsmittel (7) an einer vertikalen Seite des ersten Falzes (16) befestigbar ist, wobei das weitere Profil (12) im montierten Zustand auf einer horizontalen Seite des ersten Falzes (16) aufliegt.

11. Verfahren zum Austausch einer Fensterscheibe (6) in einem Schienenfahrzeug (4) nach einem der Ansprüche 1 bis 10, wobei das Verfahren die folgenden Schritte umfasst:
- Lösen von Befestigungsmitteln (7), insbesondere nach dem ein weiteres Profil (12), insbesondere ein Gummiprofil, vom Fenstersystem (13) entfernt wurde,
- Austausch des Hilfsrahmens (1) durch einen neuen Hilfsrahmen (1),
- Fixieren der Befestigungsmittel (7) zur Befestigung des neuen Hilfsrahmens (1) am Fensterrahmen (3) und anschliessendes Abdecken der Befestigungsmittel (7) durch das weitere Profil (12).

12. Verfahren zur Herstellung eines Schienenfahrzeuges (4) gemäss einem der Ansprüche 1 bis 10 mit einem Hilfsrahmen (1), wobei das Verfahren die folgenden Schritte umfasst:
- Anbringen, insbesondere durch Klebungen (25) eines Fensterrahmens (3) in einer Öffnung einer Aussenwand (2) des Schienenfahrzeuges (4),
- Herstellung eines Hilfsrahmen (1) umfassend die folgenden Schritte:
- Bereitstellen einer Fensterscheibe (6),
- Bereitstellen von wenigstens zwei Schenkeln (5), welche den Hilfsrahmen (1) formen,
- Anbringen, insbesondere durch Klebungen (25), der Fensterscheibe (6) an die wenigstens zwei Schenkel (5),
- Bereitstellen von lösbaren Befestigungsmitteln (7) zur Befestigung des Hilfsrahmens (1) am Fensterrahmen (3), wobei wenigstens ein Befestigungsmittel (7) je Schenkel (5) vorgesehen ist, wobei die Befestigungsmittel (7) derart angeordnet sind, dass im montierten Zustand eine ebene Aussenwandoberfläche (14) entsteht,
- Einfügen des Hilfsrahmens (1) in den Fensterrahmen (3),
- Befestigen des Hilfsrahmens (1) im Fensterrahmen (3) durch das Anbringen von lösbaren Befestigungsmitteln (7) vom Fahrzeugäusseren her sowie Anbringen eines weiteren Profils (12), insbesondere Gummiprofils, zwischen dem Fensterrahmen (3) und dem Hilfsrahmen (1).

13. Verfahren gemäss Anspruch 12, wobei das Verfahren weiter die Schritte umfasst:
- vorzugsweise Bereitstellen eines Befestigungsprofils (10), welches Teil des Hilfsrahmens (1) ist,
- vorzugsweise Anbringen des Befestigungsprofils (10), insbesondere Ankleben, am Hilfsrahmen (1),
- Anbringen der Befestigungsmittel (7) am Hilfsrahmen (1), insbesondere am Befestigungsprofil (10) des Hilfsrahmens.

## Claims

1. Rail vehicle (4) comprising a window system (13), the window system (13) comprising
- a window frame (3) in an opening (15) of an outer wall (2) of the rail vehicle (4), the window frame (3) being non-detachably connected to the outer wall (2), in particular being connected to the outer wall by bonded joints (25),
- a subframe (1), the subframe (1) having at least two brackets (5), a window pane (6) being attached to the brackets (5), in particular being glued to them, the subframe (1) further having at least one releasable fastener (7) for each bracket (5) for fastening the subframe (1) to the window frame (3), wherein at least one of the brackets (5) of the subframe (1) is designed as a Z-profile (8), in particular all of the brackets (5) of the subframe (1) are designed as Z-profiles (8), the Z-profile consisting of a first profile wall (9a), a second profile wall (9b) running perpendicular to the first profile wall (9a) and a third profile wall (9c) running perpendicular to the second profile wall (9b),
- wherein, in the assembled state of the subframe (1), a joint (18) is formed between the subframe (1) and the window frame (3), wherein a further profile (12), in particular a rubber profile, is introduced into the joint (18) and this seals the outer wall (2) in a flush manner
- wherein the fasteners (7), which are in particular screws, are placed in the joint (18) and arranged in such a way that they can be fastened or released from the outside of the vehicle before the further profile (12) has been attached and are covered by the further profile (12) after it has been attached
- wherein the subframe (1) can be connected to the window frame (3) in such a way that a flat outer wall surface (14) is created.

2. Rail vehicle (4) according to claim 1, wherein the window pane (6) is attached to at least two, preferably three profile walls (9) of the Z-profile (8).

3. Rail vehicle (4) according to one of the preceding claims, comprising a fastening profile (10), the fastening profile (10) comprising a receiver (11) for the releasable fasteners (7) .

4. Rail vehicle (4) according to claim 3, wherein the fastening profile (10) is firmly connected to the rest of the subframe (1), in particular glued or in particular designed as a single piece.

5. Rail vehicle (4) according to one of the preceding claims, wherein the subframe (1) is surrounded by a seal (20), in particular a gasket or in particular an O-ring seal, wherein the seal (20) is attached to the subframe (1) in a non-detachable manner.

6. Rail vehicle (4) according to one of the preceding claims, wherein the window frame (3) forms an opening which is designed such that the subframe (1) can be inserted into the opening, wherein the window frame (3) is designed such that the subframe (1) can be mounted on the window frame (3), with an outer surface of the window pane (6) being positioned in the mounted state in such a way that it lies flat against the outer side of the outer wall (2) of the rail vehicle (4).

7. Rail vehicle (4) according to one of the preceding claims, wherein a fine adjustment unit (26) is comprised on the window frame (3) for the purpose of fine adjustment of the position in which the window frame (3) comes to rest in the outer wall (2) in the assembled state.

8. Rail vehicle (4) according to one of the preceding claims, wherein the further profile (12) contains a hole (19), in particular a drainage hole.

9. Rail vehicle (4) according to one of the preceding claims, wherein the window frame (3) has a first fold (16) and a second fold (17), wherein the subframe (1) rests on the second fold (17) in the assembled state.

10. A rail vehicle (4) according to claim 9, wherein the subframe (1) can be attached by the fasteners (7) to a vertical side of the first fold (16), with the other profile (12) resting on a horizontal side of the first fold (16) in the assembled state.

11. Method for replacing a window pane (6) in a rail vehicle (4) according to any one of claims 1 to 10, wherein the method comprises the following steps:
- Loosening of fasteners (7), in particular after another profile (12), in particular a rubber profile, has been removed from the window system (13),
- Replacing the subframe (1) with a new subframe (1),
- Fixing the fasteners (7) for attaching the new subframe (1) to the window frame (3) and then covering the fasteners (7) with the additional profile (12).

12. Method for manufacturing a rail vehicle (4) according to one of claims 1 to 10, comprising a subframe (1), wherein the method comprises the following steps:
- Attaching, in particular by means of bonded joints (25), a window frame (3) in an opening in an outer wall (2) of the rail vehicle (4),
- Manufacturing a subframe (1) comprising the following steps:
- Providing a window pane (6),
- Providing at least two brackets (5) that form the subframe (1)
- Attaching, in particular by means of bonded joints (25), the window pane (6) to the at least two brackets (5),
- Providing releasable fasteners (7) for fastening the subframe (1) to the window frame (3), with at least one fastener (7) being provided for each bracket (5), with the fasteners (7) being arranged in such a way that a flat outer wall surface (14) is created in the assembled state,
- Inserting the subframe (1) into the window frame (3),
- Attaching the subframe (1) in the window frame (3) by attaching detachable fasteners (7) from the outside of the vehicle and attaching a further profile (12), in particular a rubber profile, between the window frame (3) and the subframe (1).

13. Method according to claim 12, wherein the method further comprises the steps of:
- preferably providing a fastening profile (10) that is part of the subframe (1),
- Preferably attaching the fastening profile (10), in particular gluing it, to the subframe (1),
- Attaching the fasteners (7) to the subframe (1), in particular to the fastening profile (10) of the subframe.

## Revendications

1. Véhicule ferroviaire (4) comprenant un système de fenêtres (13), le système de fenêtres (13) comprenant
- un cadre de fenêtre (3) dans une ouverture (15) d'une paroi extérieure (2) du véhicule ferroviaire (4), le cadre de fenêtre (3) étant relié de manière non amovible à la paroi extérieure (2), en particulier étant relié à la paroi extérieure par des joints collés (25),
- un sous-cadre (1), le sous-cadre (1) ayant au moins deux supports (5), une vitre (6) étant fixée aux supports (5), en particulier étant collée à ceux-ci, le sous-cadre (1) ayant en outre au moins un élément de fixation (7) pour chaque support (5) pour fixer le sous-cadre (1) au cadre de la fenêtre (3), ladite au moins un élément de fixation pouvant être désengager, dans lequel au moins un des supports (5) du sous-cadre (1) est conçu comme un profil en Z (8), en particulier, tous les supports (5) du sous-cadre (1) sont conçus comme des profils en Z (8), le profil en Z étant constitué d'une première paroi de profil (9a), d'une deuxième paroi de profil (9b) perpendiculaire à la première paroi de profil (9a) et d'une troisième paroi de profil (9c) perpendiculaire à la deuxième paroi de profil (9b),
- dans lequel, à l'état assemblé du sous-cadre (1), un joint (18) est formé entre le sous-cadre (1) et le cadre de fenêtre (3), dans lequel un profil supplémentaire (12), en particulier un profil en caoutchouc, est introduit dans le joint (18), ce qui assure l'étanchéité de la paroi extérieure (2) de manière affleurante.
- dans lequel les éléments de fixation (7), qui sont en particulier des vis, sont placés dans le joint (18) et disposés de manière à pouvoir être fixés ou libérés depuis l'extérieur du véhicule avant la fixation du profil supplémentaire (12) et à être recouverts par le profil supplémentaire (12) après sa fixation.
- dans lequel le sous-cadre (1) peut être relié au cadre de fenêtre (3) de manière à créer une surface de paroi extérieure plate (14).

2. Véhicule ferroviaire (4) selon la revendication 1, dans lequel la vitre (6) est fixée à au moins deux, de préférence trois parois de profil (9) du profil en Z (8).

3. Véhicule ferroviaire (4) selon l'une des revendications précédentes, comprenant un profil de fixation (10), le profil de fixation (10) comprenant un récepteur (11) pour les éléments de fixation (7) pouvant être désengager.

4. Véhicule ferroviaire (4) selon la revendication 3, dans lequel le profil de fixation (10) est solidement relié au reste du sous-cadre (1), notamment collé ou notamment conçu en une seule pièce.

5. Véhicule ferroviaire (4) selon l'une des revendications précédentes, dans lequel le sous-cadre (1) est entouré d'un joint d'étanchéité (20), notamment un joint plat ou en particulier un joint torique, le joint d'étanchéité (20) étant fixé au sous-cadre (1) de manière indémontable.

6. Véhicule ferroviaire (4) selon l'une des revendications précédentes, dans lequel le cadre de fenêtre (3) forme une ouverture conçue de manière à ce que le sous-cadre (1) puisse être inséré dans l'ouverture, dans lequel le cadre de fenêtre (3) est conçu de manière à ce que le sous-cadre (1) puisse être monté sur le cadre de fenêtre (3), une surface extérieure de la vitre (6) étant positionnée à l'état monté de manière à ce qu'elle repose à plat contre le côté extérieur de la paroi extérieure (2) du véhicule ferroviaire (4) .

7. Véhicule ferroviaire (4) selon l'une des revendications précédentes, dans lequel une unité de réglage fin (26) est comprise sur le cadre de fenêtre (3) dans le but de régler finement la position dans laquelle le cadre de fenêtre (3) vient en appui dans la paroi extérieure (2) à l'état assemblé.

8. Véhicule ferroviaire (4) selon l'une des revendications précédentes, dans lequel le profil supplémentaire (12) contient un trou (19), notamment un trou de drainage.

9. Véhicule ferroviaire (4) selon l'une des revendications précédentes, dans lequel le cadre de fenêtre (3) présente un premier pli (16) et un second pli (17), le sous-cadre (1) reposant sur le second pli (17) à l'état assemblé.

10. Véhicule ferroviaire (4) selon la revendication 9, dans lequel le sous-cadre (1) peut être fixé par les éléments de fixation (7) à une surface verticale du premier pli (16), le profil supplémentaire (12) reposant sur une surface horizontale du premier pli (16) à l'état assemblé.

11. Procédé de remplacement d'une vitre (6) dans un véhicule ferroviaire (4) selon l'une quelconque des revendications 1 à 10, dans lequel le procédé comprend les étapes suivantes:
- Desserrage des éléments de fixation (7), notamment après qu'un profil supplémentaire (12), en particulier un profil en caoutchouc, a été retiré du système de fenêtres (13),
- Remplacer le sous-cadre (1) par un nouveau sous-cadre (1),
- Fixation des éléments de fixation (7) pour attacher le nouveau sous-cadre (1) au cadre de la fenêtre (3), puis recouvrement des éléments de fixation (7) par le profil supplémentaire (12).

12. Procédé de fabrication d'un véhicule ferroviaire (4) selon l'une des revendications 1 à 10, comprenant un sous-cadre (1), dans lequel le procédé comprend les étapes suivantes:
- Fixation, notamment au moyen de joints collés (25), d'un cadre de fenêtre (3) dans une ouverture d'une paroi extérieure (2) du véhicule ferroviaire (4),
- Fabriquer un sous-cadre (1) comprenant les étapes suivantes :
- Fournir une vitre (6),
- Fournir au moins deux supports (5) qui forment le sous-cadre (1),
- Fixer, notamment au moyen de joints collés (25), la vitre (6) aux au moins deux supports (5),
- Fournir des éléments de fixation (7) amovibles pour fixer le sous-cadre (1) au cadre de fenêtre (3), au moins un élément de fixation (7) étant prévu pour chaque support (5), les éléments de fixation (7) étant disposés de manière à créer une surface de paroi extérieure plate (14) à l'état assemblé,
- Insérer le sous-cadre (1) dans le cadre de fenêtre (3),
- Fixer le sous-cadre (1) dans le cadre de fenêtre (3) en fixant des éléments de fixation (7) désengagable depuis l'extérieur du véhicule et fixer un profil supplémentaire (12), en particulier un profil en caoutchouc, entre le cadre de fenêtre (3) et le sous-cadre (1).

13. Procédé selon la revendication 12, dans lequel le procédé comprend en outre les étapes suivantes :
- De préférence en fournissant un profil de fixation (10) qui fait partie du sous-cadre (1),
- De préférence, on fixe le profil de fixation (10), notamment en le collant, au sous-cadre (1),
- Fixer les éléments de fixation (7) au sous-cadre (1), en particulier au profil de fixation (10) du sous-cadre.
